# EUROPÄISCHE PATENTSCHRIFT

(11) **EP 0 252 180 B1**
(45) Veröffentlichungstag und Bekanntmachung des Hinweises auf die Patenterteilung: **21.10.1992**
(21) Anmeldenummer: 86109688.1
(22) Anmeldetag: 15.07.1986
(51) Int. Cl.: B24B 41/06

(54) **Vorrichtung zum Bearbeiten wenigstens einer Umfangsfläche eines runden Werkstückes**
Device for working at least one peripheral surface of a cylindrical workpiece
Dispositif pour l'usinage d'au moins une surface périphérique d'une pièce cylindrique

(30) Priorität: 08.07.1986 CH 2745/86
(43) Veröffentlichungstag der Anmeldung: 13.01.1988
(73) Patentinhaber: Fritz Studer AG, CH-3601 Thun (CH)
(72) Erfinder: Abbühl, Hermann, CH-3612 Steffisburg (CH)
(74) Vertreter: Dauster, Hanjörg, Dipl.-Ing.

(56) Entgegenhaltungen:
- CH-A- 526 368
- FR-A- 1 235 109
- FR-A- 1 235 170
- FR-A- 2 095 344
- US-A- 2 784 534
- US-A- 3 574 974

## Beschreibung

Die Erfindung betrifft eine Vorrichtung zum Bearbeiten wenigstens einer Umfangsfläche eines runden Werkstückes, das eine rechtwinklig zu seiner Rotationsachse verlaufende Bezugsfläche aufweist und das während des Bearbeitens der Umfangsfläche in einer mit einem Rotationsantrieb versehenen Werkstückspannvorrichtung eingespannt ist, wobei das Werkstück mit der Bezugsfläche an einer zur Rotationsachse rechtwinkligen Planfläche der Werkstückspannvorrichtung anliegt.

Das in eine Vorrichtung der eingangs genannten Art eingespannte Werkstück weist aufgrund der vorausgegangenen Bearbeitungsgänge Schlagfehler und Unrundheiten bezüglich der Bezugsfläche auf, die durch das anschließende Bearbeiten, insbesondere ein Schleifen, ausgeglichen werden sollen. Aufgrund der Schlagfehler oder Unrundheiten führt das freie Ende des Werkstückes während der Bearbeitung seiner Umfangsflächen ein Taumeln aus, das während des Bearbeitens nicht unterbunden werden darf, da sonst die Beziehung zu der Bezugsfläche verloren ginge. Die Umfangsflächen derartiger Werkstücke werden deshalb in fliegender Aufspannung des Werkstückes bearbeitet. Insbesondere, wenn die Fläche sehr gering ist, die nicht der Bearbeitung ausgesetzt ist und an welcher das Werkstück eingespannt ist, ergibt sich eine relativ geringe Steifigkeit des Bearbeitungssystems, so daß die Abtragsleistung relativ gering ist. Bei vorgeschriebener Werkstückgenauigkeit resultiert daraus eine relativ lange Bearbeitungszeit.

Um ein Werkstück derart zu schleifen, daß unkontrollierbare Werkstückbewegungen verhindert und die ursprüngliche Rundheitsqualität erhalten werden, ist es bekannt (CH-A 526 368), ein Werkstück mittels eines an einer zur Rundheitsachse zentrischen Mantelfläche mittels eines Gleitschuhes und zusätzlich mittels eines Lagerstückes zu zentrieren, das eine halbkugelförmige Lagerfldäche aufweist, die mit einem Hydraulikdruck beaufschlagt ist. Die aus der genannten Schrift bekannte Vorrichtung entspricht dem Oberbegriff des Anspruchs 1.

Der Erfindung liegt die Aufgabe zugrunde, eine Vorrichtung der eingangs genannten Art so zu verbessern, daß die Abtragsleistung erhöht und damit die Bearbeitungszeit bei vorgegebener Genauigkeit verkürzt werden können.

Diese Aufgabe wird mit der Vorrichtung gemäß Anspruch 1 gelöst. Sie ermöglicht es, daß das Werkstück wenigstens während des Bearbeitens der Umfangsfläche zur Planfläche hin mittels einer Anpreßkraft belastet ist, die derart an dem der Bezugsfläche abgewandten Ende des Werkstücks angreift, daß die Beweglichkeit dieses Endes des Werkstückes radial zur Rotationsachse erhalten bleibt.

Durch diese Maßnahme wird das Werkstück während des Bearbeitens mit seiner Bezugsfläche mit relativ hohen Kräften zur Planfläche hin angepreßt, so daß es sicher an der Planfläche anliegend gehalten wird, auch wenn für eine relativ hohe Abtragsleistung entsprechend hohe Kräfte in radialer Richtung an das Werkstück angreifen. Die Anpreßkraft wird dabei so eingeleitet, daß das Taumeln des Werkstückes nicht verhindert wird. Die Werkstückspannvorrichtung hat dann im wesentlichen nur die Aufgabe, das Werkstück zur Rotationsachse zu zentrieren, so daß die Einspannung dieses Werkstückes an einer Umfangsfläche erfolgen kann, die sich nur mit einer relativ geringen Länge in Richtung der Rotationsachse erstreckt.

In Ausgestaltung der Erfindung wird vorgesehen, daß das Werkstück während des Bearbeitens seiner Umfangsfläche einer radial zur Rotationsachse gerichteten Dämpfungskraft ausgesetzt ist, die im Bereich des der Bezugsfläche abgewandten Endes an das Werkstück angreift. Durch diese Dämpfung ist es möglich, die Abtragsleistung noch weiter zu erhöhen und die Bearbeitungszeit noch weiter zu reduzieren. Dabei wird ausdrücklich festgestellt, daß alleine schon dadurch, daß das Werkstück einer radial gerichteten Dämpfungskraft ausgesetzt ist, eine Erhöhung der Abtragsleistung möglich ist, ohne daß zusätzlich eine erhöhte Anpressung durch eine an das freie Ende angreifende Anpreßkraft vorgesehen wird. Insbesondere in Verbindung mit einer Werkstückspannvorrichtung, die beim Einspannen eine Kraftkomponente in Richtung zu der Planfläche der Werkstückspannvorrichtung hin erzeugt, läßt sich eine Verbesserung der Abtragsleistung erreichen.

Weitere Ausführungsformen der Erfindung ergeben sich aus den Unteransprüchen.
- Fig. 1: zeigt einen Längsschnitt während des Einspannens eines Werkstückes in eine Vorrichtung, das eine rechtwinklig zu seiner Rotationsachse verlaufende Bezugsfläche aufweist, mit der es an eine Planfläche einer Werkstückeinspannvorrichtung angelegt wird,
- Fig. 2: einen Schnitt durch die Vorrichtung nach Fig. 1 bei eingespanntem Werkstück während des Bearbeitens der Umfangsflächen des Werkstückes mittels einer Schleifscheibe,
- Fig. 3: einen Längsschnitt durch eine Vorrichtung mit einem eingespannten Werkstück, bei welcher das Werkstück durch die Werkstückspannvorrichtung an die Planfläche herangezogen und in dem Bereich seines freien Endes einer radial gerichteten Dämpfungskraft ausgesetzt ist und
- Fig. 4: einen Teilschnitt durch eine Vorrichtung, bei welcher das freie Ende des zu bearbeitenden Werkstückes in Richtung der Rotationsachse zu der Bezugsfläche hin mit einer Anpreßkraft belastet und in radialer Richtung einer Dämpfungskraft ausgesetzt ist.

In den Fig. 1 bis 4 ist als zu bearbeitendes Werkstück eine Vorkammer (1) für eine Verbrennungskraftmaschine mit ihrer Außenkontur dargestellt. Die Vorkammer (1) besitzt eine ebene Bezugsfläche (2), die nach dem Bearbeiten der Umfangsflächen (12, 13, 14) rechtwinklig zur Rotationsachse (15) dieser Umfangsflächen (12, 13, 14) verlaufen muß. Diese Genauigkeit wird durch Schleifen der Umfangsflächen (12, 13, 14) erhalten. Bei den vorausgehenden Bearbeitungsgängen der Bezugsfläche (2) und der Umfangsflächen (12, 13, 14) sind Toleranzen bezüglich der ebenen Bezugsfläche (2) und den Umfangsflächen (12, 13, 14) noch unvermeidlich. Die Vorkammer (1) besitzt eine weitere Umfangsfläche (16), die über einen schmalen Ringbund (17) an die Bezugsfläche (2) anschließt und die nicht bearbeitet wird. Diese Umfangsfläche (16) dient als Spannfläche, mit welcher die Vorkammer (1) über Spannbacken (7) einer Werkstückspannvorrichtung zentriert wird. Die Umfangsfläche (16) und der Ringbund (17) besitzen nur eine relativ geringe Ausdehnung in axialer Richtung der Vorkammer (1).

Die Vorkammer (1) wird in die Werkstückspannvorrichtung derart eingeführt, daß die Bezugsfläche (2) flächig an einer Planfläche (6) einer Spindel (5) anliegt, die exakt rechtwinklig zur Drehachse (4) der Spindel verläuft, die mit einem Rotationsantrieb versehen ist. Die Spannbacken (7) werden dann in radialer Richtung der Umfangsfläche (16) zugestellt, wodurch diese Umfangsfläche (16) und damit die ganze Vorkammer (1) zu der Rotationsachse (4) der Spindel zentriert werden.

Aufgrund der bereits erwähnten Ungenauigkeiten der vorausgegangenen Bearbeitungsschritte verläuft die bisherige Rotationsachse (15) der Umfangsflächen (12, 13, 14) nicht exakt rechtwinklig zu der Bezugsfläche (2). Das freie Ende (9) der Vorkammer (1) führt daher bei Drehbewegungen der Spindel (5) eine Taumelbewegung aus, die in der Größenordnung von 0,3 mm liegen kann. Die exakte Rechtwinkligkeit der Rotationsachse (15) zu der Bezugsfläche (2) wird durch den mit der dargestellten Vorrichtung durchzuführenden Bearbeitungsvorgang hergestellt, d. h. durch eine Schleifen mittels einer Schleifscheibe (8), die in radialer Richtung der Vorkammer (1) zugestellt wird. Die Schleifscheibe (8) bewirkt ein Kippmoment auf die Vorkammer (1) um deren Bezugsfläche (2), das die Tendenz hat, die Bezugsfläche (2) von der Planfläche (6) abzuheben. Da die Spannbacken (7) nur in relativ kurzem axialem Abstand zur Bezugsfläche (2) an die Vorkammer (1) angreifen und da die für einen Angriff der Spannbacken (7) zur Verfügung stehende Umfangsfläche (16) nur eine kurze axiale Erstreckung aufweist, können die Spannbacken (7) dem von der Schleifscheibe (8) ausgeübten Kippmoment nur ein relativ geringes Gegenmoment entgegensetzen.

Um trotz dieser Verhältnisse eine relativ hohe Kraft der Schleifscheibe (8) und damit eine relativ hohe Abtragsleistung zuzulassen, wird zusätzlich vorgesehen, daß die Vorkammer (1) mit einer Axialkraft belastet wird, durch die die Bezugsfläche (2) an die Planfläche (6) der Spindel (5) angepreßt wird. Diese Anpreßkraft wird in das freie Ende (9) der Vorkammer eingeleitet, jedoch in der Weise, daß dadurch die Taumelbewegung der Vorkammer (1) und insbesondere auch des freien Endes (9) nicht unterbunden wird. Hierzu ist eine Gegenspitze (3) vorgesehen, die insbesondere in einem Reitstock einer nicht dargestellten Schleifmaschine angeordnet ist und die ein Anpreßelement (11) enthält, das in einer sich konisch verjüngenden Aussparung (18) das freie Ende (9) der Vorkammer (1) aufnimmt. Die Gegenspitze (3), die koaxial zur Rotationsachse (4) der Spindel (5) ausgerichtet ist, besitzt eine das Anpreßelement (11) radial umschließende zur Rotationsachse (4) koaxiale Kammer (19), in welcher das Anpreßelement (11) die Taumelbewegung des freien Endes (9) der Vorkammer (1) mit ausführen kann.

Die Gegenspitze (3) besitzt eine zur Rotationsachse (4) radiale Planfläche (10), die mit der entsprechend ausgebildeten gegenüberliegenden Fläche des Anpreßelementes (11) ein hydrostatisches Lager bildet. Das hydrostatische Lager wird über eine Versorgungsleitung (20) mit Druckflüssigkeit versorgt. Diese Druckflüssigkeit, für die bevorzugt Kühlflüssigkeit verwendet wird, die für das Schleifen ohnehin benötigt wird, strömt über das hydrostatische Lager in die Kammer (19) und aus dieser durch einen Spalt zwischen dem Anpreßelement (11) und der Gegenspitze (3) nach außen aus in Richtung zu der Vorkammer. Das hydraulische Medium, insbesondere die Kühlflüssigkeit, wird mit einem Druck in der Größenordnung von 10 bar in das hydrostatische Lager eingepumpt.

Das Anpreßelement (11) führt die Taumelbewegung des freien Endes (9) der Vorkammer mit aus, so daß es sich bei einer Rotation der Spindel (5) und der Vorkammer (1) auf einer zur Rotationsachse (4) zentrischen Kreisbahn bewegt. Aufgrund seiner Bewegung muß es die Hydraulikflüssigkeit in der Kammer (19) verdrängen, wodurch ein Dämpfungseffekt, d. h. eine Dämpfungskraft, entsteht. Durch eine entsprechende Bemessung des Querschnittes der Kammer (19) läßt sich diese Dämpfungsbewegung bezüglich der Dämpfungsfrequenz festlegen. Diese Festlegung erfolgt in der Art, daß die Rotationsbewegung der Spindel (5) und damit die Taumelbewegung des Anpreßelementes (11) praktisch ungedämpft verläuft. Die Dämpfungsfrequenz wird jedoch so ausgelegt, daß sie in dem Bereich der Bearbeitungsfrequenz des Werkzeuges wirksam ist, die etwa eine 10-Potenz höher als die Rotationsfrequenz der Spindel (5) und damit der Vorkammer (1) und des Anpreßelementes (11) ist.

Das Werkstück, bei dem dargestellten Fall die Vorkammer (1), wird während des Spannvorgangs mit seiner Bezugsfläche (2) durch die Gegenspitze (3) an die Plane, zur Rotationsachse (4) der Werkstückspindel (5) senkrecht stehende Planfläche (6) gepreßt (Fig. 1). Durch die an der Werkstückspindel (5) befestigten Spannbacken wird die Vorkammer (1) sodann zentriert. Die Schleifscheibe (8) ist während dieser Phase noch nicht im Eingriff (Fig. 1).

Anschließend wird das Werkstück, bei der dargestellten Ausführungsform die Vorkammer (1), über die Werkstückspindel (5) und die Spannbacken (7) in Rotation versetzt, wobei das freie Ende (9) entsprechend der vor der jetzt durchzuführenden Bearbeitung enthaltenen Fehler taumelt. Das taumelnde Ende (9) wird durch das Anpreßelement anschließend abgestützt, wozu eine Anpreßkraft in der Größenordnung von 300 bis 400 N über das Anpreßelement (11) in Richtung zu der Planfläche (6) aufgebracht wird, mit welcher die Bezugsfläche (2) an die Planfläche (6) angepreßt wird. In dieser Phase erfolgt dann die Bearbeitung durch die Schleifscheibe (8), wie dies in Fig. 2 dargestellt ist.

Die Ausführungsform nach Fig. 3 unterscheidet sich von der Ausführungsform nach Fig. 1 zunächst durch die Spannbacken (7ʹ), die bei der Ausführungsform nach Fig. 3 derart ausgebildet sind, daß sie entsprechend der Richtung des in Fig. 3 dargestellten Pfeiles unter einem Winkel von etwa 45° schräg zur Rotationsachse (4) der Spindel zustellbar sind, so daß sie über die Umfangsfläche (16) und den Ringbund (17) eine Kraft aufbringen, mit welcher die Bezugsfläche (2) gegen die Planfläche (6) der Spindel (5) angedrückt wird. Das freie Ende (9) der Vorkammer (1) der Ausführungsform nach Fig. 3 wird nicht mit einer axialen Anpreßkraft belastet. Das freie Ende (9) ist in einer Aussparung (22) eines Halteelementes (11ʹ) derart aufgenommen, daß nur Kräfte in radialer Richtung übertragen werden können. Das Haltelement (11ʹ), das im übrigen entsprechend dem Anpreßelement (11) der Fig. 1 und 2 ausgebildet ist, befindet sich in einer es radial umgebenden Kammer (19), in welcher ein Fluid, insbesondere Kühlflüssigkeit, eingebracht wird. Aufgrund der Taumelbewegung, die das Haltelement (11ʹ) mit dem freien Ende (9) der Vorkammer (1) ausführt, werden Dämpfungskräfte auf das freie Ende (9) ausgeübt. Diese Dämpfungskräfte erlauben es, die Abtragsleistung gegenüber einem nur fliegend gelagerten vergleichbaren Werkstück zu erhöhen.

In Fig. 4 ist ein Teil einer Vorrichtung dargestellt, die zur Erfüllung der gleichen Funktion anstelle der Gegenspitze (3) und des Anpreßelementes (11) des Ausführungsbeispieles nach Fig. 1 eingesetzt werden könnte. Bei dieser Ausführungsform ist ein Anpreßelement (27) vorgesehen, das mit einer sich konisch verjüngenden Aussparung dem freien Ende (9) der Vorkammer zugestellt wird und das auf der gegenüberliegenden Seite mittels eines Axiallagers an einem Bauteil (28) abgestützt ist. Das Axiallager enthält als Wälzkörper Kugeln (29). Das Bauteil (28) ist seinerseits drehbar gelagert und mit einer Axialkraft in Richtung des Pfeiles belastbar, so daß die Vorkammer (1) mit ihrer Bezugsfläche (2) gegen die Planfläche (6) der Spindel (5) mit einer Kraft von 300 bis 400 N zusätzlich angepreßt werden kann (Fig. 1). In radialer Richtung ist das Anpreßelement (27) mittels Dämpfungselementen (30) an einem an dem Bauteil (28) angebrachten Ring (31) gehalten. Die Dämpfungselemente (30) sind auch bei dieser Ausführungsform so ausgelegt, daß sie die Taumelbewegung des freien Endes (9) und des Anpreßelementes (27) zulassen, das sich dabei relativ zu dem Bauteil (28) beweglich über die Kugel (29) abstützt. Das ein- oder mehrteilige Dämpfungselement (30) ist so ausgelegt, daß es bei der Rotationsfrequenz noch nicht wirksam ist.

## Patentansprüche

1. Vorrichtung zum Bearbeiten wenigstens einer Umfangsfläche eines runden Werkstückes (1), das eine rechtwinklig zu seiner Rotationsachse (4) verlaufende Bezugsfläche (2) aufweist und das während des Bearbeitens der Umfangsfläche (12, 13, 14) in einer mit einem Rotationsantrieb versehenen Werkstückspannvorrichtung (7) eingespannt ist, wobei das Werkstück mit der Bezugsfläche auf einer zur Rotationsachse rechtwinkligen Planfläche (6) der Werkstückspannvorrichtung anliegt und mittels einer über ein an dem der Bezugsfläche abgewandten Ende des Werkstückes angreifendes und die Beweglichkeit des Werkstückes in Umfangsrichtung bestehen lassendes Anpreßelement (11, 27) eingeleiteten Anpreßkraft belastet ist, dadurch gekennzeichnet, daß das Anpreßelement (11, 27) mittels eines Axiallagers (10, 29) in einer in Richtung der Rotationsachse (4) verstellbaren, eine Axialkraft aufbringenden Gegenspitze (3, 28) derart gelagert ist, daß die Beweglichkeit des Endes des Werkstückes radial zur Rotationsachse erhalten bleibt und daß das Anpreßelement eine Taumelbewegung des freien Endes des Werkstückes praktisch ungedämpft mit ausführt.

2. Vorrichtung nach Anspruch 1, dadurch gekennzeichnet, daß das Anpreßelement (11) mit einer hydrodynamischen Lagerung in dem verstellbaren Bauteil (3) gelagert ist.

3. Vorrichtung nach Anspruch 1, dadurch gekennzeichnet, daß das Anpreßelement (11) mit einer hydrostatischen Lagerung (10) in dem Bauteil (3) gelagert ist.

4. Vorrichtung nach Anspruch 2 oder 3, dadurch gekennzeichnet, daß das hydrodynamische Lager oder das hydrostatische Lager (10) an eine Versorgungsleitung (20) zum Zuführen von Kühlflüssigkeit angeschlossen ist.

5. Vorrichtung nach Anspruch 1, dadurch gekennzeichnet, daß das Anpreßelement (11) mit einer pneumatischen Lagerung in dem Bauteil (3) gelagert ist.

6. Vorrichtung nach Anspruch 1, dadurch gekennzeichnet, daß das Anpreßelement (27) radial mit einem oder mehreren Dämpfungselementen (30) in einem koaxial zur Rotationsachse (4) drehbar gelagerten, dem Werkstück (1) zustellbaren Bauteil (28) gelagert ist.

## Claims

1. Device for machining at least one peripheral surface of a round workpiece (1) which has a reference surface (2) extending at right angles to this rotation axis (4) and which, during the machining of tile peripheral surface (12, 13, 14), is clamped in a tool clamping device (7) fitted with a rotary drive, the workpiece applying by its reference surface on a plane surface (6) of the tool clamping device which is at right angles to the rotation axis, and being loaded by means of a pressure force introduced through a pressure member (11, 27) engaging on the end of the workpiece facing away from the reference surface and allowing the mobility of the workpiece in the peripheral direction to be preserved, characterized in that the pressure member (11, 27), by means of an axial bearing (10, 29), is mounted in a tail centre (3, 28) adjustable in the direction of the rotation axis (4) and applying an axial force, in such a manner that the mobility of the end of the workpiece radially to the rotation axis is maintained, and in that the pressure member simultaneously performs practically undamped a tumbling motion of the free end of the workpiece.

2. Device according to claim 1, characterized in that the pressure member (11) is mounted with a hydrodynamic bearing in the adjustable component (3).

3. Device according to claim 1, characterized in that the pressure member (11) is mounted with a hydrostatic bearing (10) in the component (3).

4. Device according to either claim 2 or 3, characterized in that the hydrodynamic bearing or the hydrostatic bearing (10) is connected to a supply duct (20) for supplying cooling fluid.

5. Device according to claim 1, characterized in that the pressure member (11) is mounted with a pneumatic bearing in the component (3).

6. Device according to claim 1, characterized in that the pressure member (27) is radially mounted with one or more damping elements (30) in a component rotatably mounted coaxially with the rotation axis (4) feedable to the workpiece (1).

## Revendications

1. Dispositif pour l'usinage d'au moins une surface périphérique d'une pièce cylindrique (1) comportant une surface de référence (2) disposée perpendiculairement à son axe de rotation (4) et fixée, pendant l'usinage des surfaces périphériques (12, 13, 14), par un dispositif de fixation (7) muni d'un dispositif d'entraînement en rotation, la pièce s'appliquant par la surface de référence sur une surface plane (6) perpendiculaire à l'axe de rotation du dispositif de fixation de la pièce et chargée par une force de pression appliquée au moyen d'un élément de pression (11, 27) attaquant l'extrémité de la pièce opposée à la surface de référence et laissant subsister la mobilité de la pièce dans la direction de la périphérie, caractérisé en ce que l'élément de pression (11, 27) est logé au moyen d'un palier axial (10, 29), réglable dans la direction de l'axe de rotation (4), une contrepointe (3, 28) exerçant une force axiale de manière telle que la mobilité de l'extrémité de la pièce radialement par rapport à l'axe de rotation est conservée et que l'élément de pression accompagne le mouvement d'oscillation de l'extrémité libre de la pièce pratiquement sans amortissement.

2. Dispositif selon la revendication 1, caractérisé en ce que l'élément de pression (11) est logé grâce à un palier hydrodynamique dans l'élément de construction (3) déplaçable.

3. Dispositif selon la revendication 1, caractérisé en ce que l'élément de pression (11) est logé grâce à un palier hydrostatique (10) dans l'élément de construction (3).

4. Dispositif selon les revendications 2 ou 3, caractérisé en ce que le palier hydrodynamique ou le palier hydrostatique (10) est relié à une canalisation d'alimentation (20) pour l'amenée de liquide de refroidissement.

5. Dispositif selon la revendication 1, caractérisé en ce que l'élément de pression (11) est logé grâce à un palier pneumatique dans l'élément de construction (3).

6. Dispositif selon la revendication 1, caractérisé en ce que l'élément de pression (27) est logé radialement avec un ou plusieurs éléments d'amortissement (30) dans une pièce (28) déplaçable par rapport à la pièce (1), de manière à pouvoir tourner coaxialement par rapport à l'axe de rotation (4).
